# EUROPÄISCHE PATENTSCHRIFT

(11) **EP 2 627 829 B1**
(45) Veröffentlichungstag und Bekanntmachung des Hinweises auf die Patenterteilung: **30.11.2016**
(21) Anmeldenummer: 11818991.9
(22) Anmeldetag: 10.10.2011
(51) Int. Cl.: E01D 15/12, E01D 15/133

(54) **MODULARE BRÜCKE**
MODULAR BRIDGE
PONT MODULAIRE

(30) Priorität: 13.10.2010 DE 102010038168
(43) Veröffentlichungstag der Anmeldung: 21.08.2013
(73) Patentinhaber: Krauss-Maffei Wegmann GmbH & Co. KG, 80997 München (DE)
(72) Erfinder: BIERBRAUER, Kerstin, 80997 München (DE); DERNBACH, Thomas, 80997 München (DE)
(74) Vertreter: Feder Walter Ebert
(86) Internationale Anmeldenummer: PCT/DE2011/075248
(87) Internationale Veröffentlichungsnummer: WO 2012/059096

(56) Entgegenhaltungen:
- EP-A1- 0 685 600
- EP-A2- 0 135 987
- DE-A1- 19 719 300
- GB-A- 902 945
- US-A- 3 969 862
- US-A1- 2007 028 533

## Beschreibung

Die Erfindung betrifft eine modulare Brücke mit Seitenelementen, die in Längsrichtung miteinander verbunden sind, und mit Querträgern, die die Seitenelemente in Querrichtung verbinden, und Auflageelementen, die zur Bildung eines Verkehrsweges auf den Querträgern angeordnet sind.

Modulare Brücken werden als temporäre Brückenbauwerke zur Querung von Flüssen oder Gräben eingesetzt. Derartige Brücken werden üblicherweise in einem Zustand, in dem sie in ihre Bauteile zerlegt sind, an einen Einsatzort verbracht. Oftmals ist es erforderlich, dass die Brücken am Einsatzort in kurzer Zeit unter geringem Aufwand aus den Bauteilen errichtet werden können.

Aus der EP 0 685 600 A1 ist ein Montageverfahren für eine verlegbare Brücke, die beidseitig aus Fachwerk bestehende Träger ausbildet, bekannt.

Die US 2007/0028533 A1 beschreibt ein System zum Zusammenbau von Promenaden, Fahrbahnen und Plattformen, bei dem Pfähle in den Grund getrieben werden.

Aus der GB 902 945 A ist eine Stützstruktur, insbesondere für zerlegbare Brücken, bekannt.

Es ist eine modulare Ausgestaltung der Brücke vorteilhaft, die nach Art eines Baukastens eine geringe Anzahl unterschiedlicher Typen von Bauteilen und Verbindungen aufweist. Eine derartige Brücke wird in der DE 197 19 300 A1 beschrieben. Diese Trogbrücke weist Seitenelemente auf, die in Längsrichtung miteinander verbunden sind. Ferner weist die Brücke plattenförmige Querelemente auf, die jeweils gegenüberliegende Seitenelemente in Querrichtung verbinden. Diese Querelemente sind als Fahrbahnelemente ausgestaltet, die einen Verkehrsweg in Längsrichtung bilden, der zur Querung der Brücke nutzbar ist.

Bei der bekannten Brücke sind die Querelemente als vollflächige Fahrbahnelemente ausgeführt. Die Platten erstrecken sich auf den gesamten Bereich zwischen den gegenüberliegenden Seitenelementen und weisen ein hohes Gewicht auf, welches die Handhabbarkeit der Bauteile beim Aufbau der Brücke erschwert.

**Aufgabe** der Erfindung ist es, eine Brücke mit verringertem Gewicht anzugeben, die in einfacher Weise aufgebaut werden kann.

Bei einer eingangs genannten modularen Brücke wird die oben genannte Aufgabe dadurch **gelöst,** dass die Querträger mit den Seitenelementen im Bereich des Mittelpunkts der Seitenelemente bezogen auf die Längsrichtung verbunden sind, dass zwei in Querrichtung gegenüberliegende Seitenelemente über genau einen Querträger miteinander verbunden sind, dass auf einem Querträger in Längsrichtung zwei Auflageelemente aneinander angrenzend aufliegen und dass aneinander angeschlossene Segmente aus zwei Seitenelementen, einem Querträger und mindestens einem Auflageelement, insbesondere zwei Auflageelementen, bestehen.

Dadurch, dass Auflageelemente zur Bildung eines Verkehrsweges auf den Querträgern angeordnet sind, können die Querträger derart ausgebildet werden, dass sie ein verringertes Gewicht aufweisen. Die modulare Brücke kann aufgrund des verringerten Gewichts in einfacher Weise aufgebaut werden.

Die Bauteile der modularen Brücke können Seitenelemente und/oder Querträger und/oder Auflageelemente sein. Bevorzugt sind die Bauteile im Wesentlichen plattenförmig. Die Bauteile der Brücke können flächig ausgestaltet sein, wodurch sie eine erhöhte Stabilität aufweisen.

Weiter bevorzugt sind die Seitenelemente, die Querträger und/oder die Auflageelemente aus einem Faserverbundwerkstoff hergestellt. Durch die Verwendung eines Faserverbundwerkstoffs können die Bauteile ein geringes Gewicht bei hoher Stabilität aufweisen. Zudem kann eine verbesserte Dauerfestigkeit der Bauteile ermöglicht werden. Es kann eine verbesserte Handhabbarkeit der Bauteile ermöglicht werden. Beispielsweise können die Bauteile derart gestaltet sein, dass sie von einer Person alleine aufnehmbar sind. Ferner kann das Gewicht der Bauteile geringer als 75 kg, insbesondere geringer als 45 kg, bevorzugt geringer als 25 kg sein.

Da die Bauteile modularer Brücken in der Regel am Einsatzort miteinander verbunden werden müssen, ist es vorteilhaft, wenn die Verbindungselemente derart gestaltet sind, dass die Bauteile mit geringem Aufwand miteinander verbindbar sind. Daher sollen im Folgenden vorteilhafte Ausgestaltungen der Brücke betreffend die Verbindungsmittel zum Verbinden der Bauteile beschrieben werden:
In einer vorteilhaften Ausgestaltung der Erfindung weisen die Seitenelemente und die Querträger zusammenwirkende, insbesondere ineinandergreifende, fest angeordnete Verbindungsmittel zur Verbindung der Querträger mit den Seitenelementen auf. Die Verbindungsmittel können einstückig an den Seitenelementen und/oder den Querträgern angeordnet sein. Bei einer festen, nicht lösbaren Verbindung der Verbindungsmittel mit den Seitenelementen und/oder den Querträgern sind bis auf ggf. vorhandene Verriegelungsmittel keine losen Verbindungsmittel erforderlich, wodurch der Aufbau der Brücke erleichtert wird. Bevorzugt sind die Verbindungsmittel an den Seitenelementen im Bereich der Mitte einer Breitseite angeordnet.

In einer weiteren vorteilhaften Ausgestaltung weisen die Querträger und die Auflageelemente zusammenwirkende, insbesondere ineinandergreifende, fest angeordnete Verbindungsmittel zur Verbindung der Auflageelemente mit den Querträgern auf. Die Verbindungsmittel können einstückig an den Querträgern und/oder den Auflageelementen angeordnet sein. Bei einer festen, nicht lösbaren Verbindung der Verbindungselemente mit den Querträgern und/oder den Auflageelementen sind keine losen Verbindungsmittel erforderlich, wodurch die Brücke in einfacher Weise aufgebaut werden kann.

Ferner ist eine Ausgestaltung vorteilhaft, bei der die Seitenelemente zusammenwirkende, insbesondere ineinandergreifende, fest angeordnete Verbindungsmittel zur Verbindung der Seitenelemente in Längsrichtung aufweisen. Die Verbindungsmittel können einstückig an den Seitenelementen angeordnet sein. Bei einer festen, nicht lösbaren Verbindung der Verbindungsmittel mit den Seitenelementen sind keine losen Verbindungselemente erforderlich, wodurch die Brücke in Längsrichtung in einfacher Weise aufgebaut werden kann.

Bevorzugt sind die Verbindungsmittel feste Bestandteile der Querträger und/oder der Seitenelemente und/oder der Auflageelemente. Die Verbindungsmittel können einstückig an den jeweiligen Bauteilen angeordnet, insbesondere angeformt sein.

In einer konstruktiven Ausgestaltung sind die Verbindungsmittel nicht lösbar und/oder einstückig mit den Querträgern und/oder den Seitenelementen und/oder den Auflageelementen verbunden.

Nachfolgend werden vorteilhafte Ausgestaltungen der Brücke hinsichtlich der Anordnung der Bauteile beschrieben:
Gemäß der Erfindung sind zwei in Querrichtung gegenüberliegende Seitenelemente über genau einen Querträger miteinander verbunden. Durch einen Querträger kann die Stabilität der Brücke in Querrichtung verbessert werden. Dadurch, dass lediglich ein Querträger die beiden Seitenelemente verbindet, wird die Anzahl erforderlicher Verbindungen verringert. Die Brücke kann unter geringem zeitlichem Aufwand aufgebaut werden.

Ferner ist eine Ausgestaltung der Erfindung vorteilhaft, bei der die in Längsrichtung aneinandergereihten Seitenelemente insbesondere mit den im Bereich der Enden der Brücke angeordneten Seitenelementen identisch sind. Durch die Verwendung von identischen Seitenelementen kann der Aufwand für die Herstellung der Bauteile verringert werden. Überdies brauchen die Seitenelemente beim Aufbau nicht unterschieden werden, so dass keine Verwechslungsgefahr besteht. Gleiches gilt für die Querträger und Auflageelemente.

Erfindungsgemäß ist dabei vorgesehen, dass auf einem Querträger in Längsrichtung zwei Auflageelemente aneinander angrenzend aufliegen. Mittels der aufliegenden Auflageelemente kann ein Verkehrsweg in Längsrichtung gebildet werden. Die Auflageelemente können lose auf dem Querträger aufliegen oder mit dem Querträger verbunden sein.

Bevorzugt sind auf den Querträgern zwei parallele Auflageelemente nebeneinander angeordnet. Dadurch kann ein Verkehrsweg mit zwei parallelen Fahrspuren gebildet werden.

Besonders bevorzugt ist eine Ausgestaltung, bei der die Auflageelemente in Querrichtung voneinander und/oder von den Seitenelementen beabstandet sind. In dem Bereich zwischen den Auflageelementen und dem Seitenelementen kann ein materialfreier Bereich angeordnet sein. Dadurch, dass kein Material in diesem Bereich angeordnet ist, kann das Gewicht der Brücke verringert werden. Um die von der Beabstandung der Auflageelemente ausgehenden Gefahren für Fußgänger zu reduzieren, kann im Bereich zwischen den Auflageelementen ein leichtes plattenförmiges Bauteil, insbesondere ein Gitterrost, angeordnet werden. Ebenso können zwischen den Auflageelementen und den Seitenelementen derartige Bauteile zur Verbesserung der Fußgängersicherheit vorgesehen werden.

In einer weiteren Ausgestaltung sind die Querträger in Längsrichtung voneinander beabstandet. Die Querträger können als flächige Bauteile ausgebildet sein, zwischen denen in Längsrichtung ein materialfreier Bereich angeordnet ist. Diese fachwerkartige Anordnung der Querträger kann eine Reduktion des Gesamtgewichts der Brücke bei ausreichender Stabilität bewirken.

Weiter ist es vorteilhaft, wenn in Längsrichtung an den Enden der Brücke Querträger angeordnet sind, die als Rampenelemente ausgestaltet sind. Über die Rampenelemente kann ein erleichterter Zugang zu dem Verkehrsweg ermöglicht werden. Die Rampenelemente können einen Niveauunterschied zwischen dem Verkehrsweg der Brücke und dem das Ende der Brücke umgebenden Untergrund ermöglichen.

Erfindungsgemäß weist die Brücke aneinander angeschlossene Segmente auf, die aus zwei Seitenelementen, einem Querträger und mindestens einem Auflageelement, insbesondere zwei Auflageelementen, bestehen. Die Segmente können beim Aufbau der Brücke vorgefertigt werden. Überdies können die Bauteile der Brücke derart ausgestaltet sein, dass zum Verbinden und Verriegeln der Bauteile eines Segments keine losen Verbindungsmittel erforderlich sind.

Die modulare Brücke weist auf beiden Seiten des Verkehrsweges angeordnete Seitenelemente auf, die in Längsrichtung miteinander verbunden sind. Die Verbindung der Seitenelemente muss insbesondere auf die im Betrieb der Brücke entstehenden Druck- und Zugkräfte ausgelegt sein. Im Folgenden sollen bevorzugte Ausgestaltungen dieser Verbindung der Seitenelemente miteinander beschrieben werden:
Bevorzugt sind die Seitenelemente über Steckverbindungen in Längsrichtung miteinander verbunden. Durch eine Steckverbindung kann eine lösbare Kopplung der Seitenelemente miteinander ermöglicht werden. Die Seitenelemente können durch die Steckverbindung in einfacher Weise ohne weitere lose Verbindungselemente miteinander verbunden werden.

In einer konstruktiven Ausgestaltung sind die Seitenelemente um eine in Längsrichtung verlaufende, horizontale Achse schwenkbar. Die Seitenelemente können einzeln gegenüber angrenzenden Seitenelementen verschwenkt oder gemeinsam mit angrenzenden Seitenelementen gegenüber den Querträgern verschwenkt werden.

Ferner ist es vorteilhaft, wenn die Steckverbindungen jeweils einen Zapfen und eine Hülse aufweisen, die konzentrisch zur Schwenkachse angeordnet sind. Dadurch kann ein Seitenelement mit einem weiteren Seitenelement verbunden werden und in dem verbundenen Zustand verschwenkt werden. Der Zapfen und die Hülse können einstückig mit dem jeweiligen Seitenelement verbunden sein.

Bevorzugt bildet die Steckverbindung das Schwenklager für das Seitenelement. Das Seitenelement kann um eine Achse, die parallel zu der Einsteckrichtung der Steckverbindung orientiert ist, verschwenkt werden. Durch die Steckverbindung wird eine Kopplung des Seitenelements mit dem weiteren Seitenelement ermöglicht, wobei beide Seitenelemente gegeneinander verschwenkbar sind.

Besonders bevorzugt sind an den Seitenelementen, insbesondere stirnseitig, Mittel zur Verriegelung der Schwenkbewegung, insbesondere eine Bolzensicherung, angeordnet, die mit dem benachbarten Seitenelement zusammenwirken. Durch eine Verriegelung der Seitenelemente miteinander kann eine Bewegung, insbesondere eine Schwenkbewegung, der Seitenelemente gegeneinander blockiert werden. Ferner können die Seitenelemente in der Verriegelungsstellung festgestellt werden. Überdies können mehrere miteinander verriegelte Seitenelemente gemeinsam gegenüber einem unbeabsichtigten Verschwenken gesichert werden. Zur Sicherung kann zwischen einem Seitenelement und einem Querträger ein Sicherungselement angeordnet sein, wodurch das Verschwenken einer Vielzahl miteinander verbundener Seitenelemente blockiert wird.

Nachfolgend werden bevorzugte Ausgestaltungen der modularen Brücke, insbesondere Trogbrücke, im Hinblick auf die Verbindung der Seitenelemente mit den Querträgern beschrieben:
In einer bevorzugten Ausgestaltung weisen die Querträger ein Befestigungselement auf, das auf einem an einem Seitenelement angeordneten Auflager aufliegt, wobei das Seitenelement aus einer Offenstellung, in der das Befestigungselement auf das Auflager auflegbar ist, in eine Verriegelungsstellung verschwenkbar ist, in der ein am Seitenelement angeordnetes Verriegelungselement das Befestigungselement verriegelt. Der Querträger kann in der Offenstellung des Seitenelements mit dem Seitenelement verbunden werden und durch Verschwenken des Seitenelements mit diesem verriegelt werden. In der Verriegelungsstellung ist der Querträger mit dem Seitenelement verriegelt. Dadurch, dass das Seitenelement in die Verriegelungsstellung verschwenkbar ist, sind bevorzugt keine losen Teile zum Verriegeln der Bauteile erforderlich.

Das Befestigungselement ist bevorzugt als fester Bestandteil des Querträgers ausgebildet. Das Befestigungselement kann einstückig an dem Querträger angeordnet, insbesondere angeformt sein. Weiter bevorzugt sind das Auflager und/oder das Verriegelungselement als fester Bestandteil des Seitenelements ausgebildet. Das Auflager und/oder das Verriegelungselement können einstückig an dem Seitenelement angeordnet sein. Bei einer festen, nicht lösbaren Verbindung der genannten Elemente mit den jeweiligen Bauteilen sind keine losen Verriegelungselemente erforderlich, um den Querträger mit dem Seitenelement zu verriegeln.

Mittels des Befestigungselements und des Auflagers kann der Querträger mit dem Seitenelement verbunden werden. Um die beiden miteinander verbundenen Bauteile zudem zu verriegeln, ist das Verriegelungselement erforderlich. Im Folgenden werden neben vorteilhaften Ausgestaltungen der Verbindung mittels des Befestigungselements und des Auflagers auch Ausgestaltungen der Verriegelungen der beiden Bauteile beschrieben:
In einer bevorzugten Ausgestaltung hintergreift das Befestigungselement das Auflager. Das Befestigungselement kann derart ausgebildet sein, dass es sich von einer Seite des Auflagers über das Auflager erstreckt und eine Krümmung oder Abwinklung im Bereich der gegenüberliegenden Seite des Auflagers aufweist, der das Auflager nach Art eines Hakens zumindest teilweise umgreift. Das Auflager kann mit dem Befestigungselement sowohl auf einer Auflageseite des Seitenelements als auch auf einer weiteren Seite des Seitenelements in Kontakt stehen. Die weitere Seite des Seitenelements kann eine von dem Querträger abgewandte Seite darstellen. Das Befestigungselement kann beispielsweise als Klaue ausgebildet sein und/oder formschlüssig auf dem Auflager aufliegen. Überdies kann das Befestigungselement nach Art eines Schwanenhalses aus dem Querträger auskragen.

In einer weiteren bevorzugten Ausgestaltung der Erfindung liegt das Befestigungselement derart auf dem Auflager auf, dass eine Bewegung des Querträgers in einer horizontalen Richtung begrenzt ist. Die Bewegung des Querträgers kann in einer Richtung begrenzt sein, die im Wesentlichen senkrecht zu der Richtung orientiert ist, in der der Querträger auf dem Seitenelement auflegbar ist. Ferner kann die Bewegung des Querträgers in einer Richtung in der Auflageebene beschränkt sein. Durch eine Begrenzung der Bewegung in einer horizontalen Richtung kann die Bewegbarkeit des Querträgers gegenüber dem Seitenelement in einer ersten Richtung blockiert werden.

Besonders vorteilhaft ist eine Ausgestaltung, bei der eine Bewegung des Befestigungselements in Richtung parallel zur Schwenkachse des Seitenelements durch am Seitenelement angeordnete Anschläge begrenzt ist. Das Auflager kann seitlich angeordnete Anschläge aufweisen, durch die die Bewegung des aufgelegten Befestigungselements in der Auflageebene begrenzbar ist.

In einer weiteren vorteilhaften Ausgestaltung wirkt das Verriegelungselement derart mit dem Befestigungselement zusammen, dass eine Bewegung des Querträgers in vertikaler Richtung begrenzt ist. Die vertikale Richtung kann die Richtung sein, aus der das Befestigungselement auf das Auflager auflegbar ist. Durch das Verriegelungselement kann das Aufnehmen des Querträgers in einer Richtung entgegen der Auflegerichtung blockiert werden. In der Verriegelungsstellung kann der Querträger nicht mehr von dem Auflager angehoben werden, der Querträger ist mittels des Verriegelungselements mit dem Seitenelement verriegelt.

Das Seitenelement kann eine Ausnehmung oder Aussparung aufweisen, die eine Öffnung zum Einlegen des Befestigungselements bildet. Das Auflager kann in der Ausnehmung angeordnet sein. In einer konstruktiven Ausgestaltung ist das Verriegelungselement als Innenabschnitt einer Ausnehmung ausgestaltet. In der Offenstellung kann die Ausnehmung zum Einführen des Befestigungselements freigegeben sein. Zum Verbinden der Bauteile kann das Befestigungselement auf das Auflager aufgelegt werden. Der dem Auflager gegenüberliegende Innenabschnitt der Ausnehmung kann als Verriegelungselement ausgestaltet sein. Beim Verschwenken des Seitenelements aus der Offenstellung in die Verriegelungsstellung kann das Verriegelungselement über das auf dem Auflager aufliegende Befestigungselement verschwenkt werden. Zur Verriegelung kann das Befestigungselement zwischen dem Auflager und dem Verriegelungselement eingeschlossen werden, wobei der Innenabschnitt der Ausnehmung eine Bewegung des Befestigungselements entgegen der Auflegerichtung blockiert. Überdies kann die Ausnehmung einen weiteren Innenabschnitt aufweisen, der als Innenanschlag für die Stirnseite des Querträgers wirkt. Nach dem Verschwenken kann die Bewegung des Befestigungselements durch den Innenanschlag begrenzt werden.

Bevorzugt ist zwischen dem Querträger und dem Seitenelement ein Sicherungselement zur Verriegelung der Schwenkbewegung angeordnet. Durch das Sicherungselement kann die Stellung des Seitenelements gegenüber dem Querträger fixiert werden. Das Seitenelement kann in der Verriegelungsstellung blockiert werden. Mittels des Sicherungselements kann das Verschwenken des Seitenelements aus der Verriegelungsstellung in eine Offenstellung verhindert werden. Das Sicherungselement kann direkt oder über weitere Bauteile mit dem Querträger und dem Seitenelement verbunden sein. Insbesondere kann ein Sicherungselement zur Verriegelung der Schwenkbewegung mehrerer, miteinander verbundener, Seitenelemente zwischen einem Seitenelement und einem Querträger angeordnet sein.

Wenn das Befestigungselement auf das Auflager aufgelegt ist, kann das Seitenelement derart verschwenkt werden, dass das fest mit dem Seitenelement verbundene Auflager unter dem Befestigungselement verschwenkt wird und/oder das fest mit dem zweiten Bauteil verbundene Verriegelungselement über das Befestigungselement verschwenkt wird. Dabei ist es vorteilhaft, wenn die Ausführung des Befestigungselements sowohl auf die Ausgestaltung des Auflagers als auch auf die Ausgestaltung des Verriegelungselements angepasst ist. Dadurch kann das Befestigungselement auf dem Auflager derart gelagert werden, dass beispielsweise ein Verschwenken des Seitenelements ohne zu verhaken ermöglicht wird. Weitere vorteilhafte Ausgestaltungen in Bezug auf die gegenseitige Anpassung der Bauteile werden nachfolgend beschrieben:
Es ist vorteilhaft, wenn die Kontur des Befestigungselements an die Kontur des Auflagers und/oder an die Kontur des Verriegelungselements angepasst ist. Durch die Anpassung der Konturen des Befestigungselements und des Auflagers kann eine formschlüssige Verbindung des Befestigungselements mit dem Auflager erzielt werden. Eine Anpassung der Konturen des Befestigungselements und des Verriegelungselements ermöglicht eine formschlüssige Verbindung von Befestigungselement und Verriegelungselement. Die Konturen können ferner derart aneinander angepasst sein, dass der Querträger beim Verschwenken des Seitenelements in eine Öffnung oder Ausnehmung des Seitenelements eintreten kann, wenn das Befestigungselement auf dem Auflager aufliegt.

Ferner ist es besonders vorteilhaft, wenn die Schwenkachse des Seitenelements konzentrisch zu einer Innenrundung des Befestigungselements und/oder einer Außenrundung des Befestigungselements verläuft. Wenn die Schwenkachse mit dem Mittelpunkt der Innenrundung des Befestigungselements zusammenfällt, kann das Auflager unter dem aufliegenden Befestigungselement verschwenkt werden, da die Außenkontur des Auflagers an der Innenrundung des Befestigungselements entlanggleiten kann. Ferner kann bei einem Seitenelement, bei dem die Schwenkachse mit dem Mittelpunkt der Außenrundung des Befestigungselements zusammenfällt, das Verriegelungselement über das Befestigungselement verschwenkt werden, da das Verriegelungselements beim Verschwenken um die Außenrundung des Befestigungselements bewegt werden kann. Der konzentrische Verlauf der Rundungen ermöglicht somit das Verschwenken des Seitenelements über das Befestigungselement aus der Offenstellung in die Verriegelungsstellung.

In einer weiteren konstruktiven Ausgestaltung weist das Befestigungselement eine Innenrundung auf, deren Krümmung konzentrisch zur Krümmung einer Rundfläche des Auflagers verläuft. Dadurch kann das Befestigungselement formschlüssig auf dem Auflager aufgelegt werden.

Ferner ist es konstruktiv vorteilhaft, wenn das Verriegelungselement eine Rundfläche aufweist, deren Krümmung konzentrisch zur Krümmung einer Außenrundung des Befestigungselements verläuft. Dadurch kann das Verriegelungselement in eine Verriegelungsstellung verschwenkt werden, in der das Verriegelungselement das Befestigungselement formschlüssig verriegelt.

Im Folgenden werden weitere Ausgestaltungen der Erfindung hinsichtlich des Aufbaus des Querträgers im Bereich des Befestigungselements beschrieben:
Es ist vorteilhaft, wenn das Befestigungselement endseitig am Querträger angeordnet ist. Dadurch kann eine Verbindung der beiden Bauteile im Bereich des Endes des Querträgers ermöglicht werden. Der Querträger kann insbesondere zwei Enden aufweisen, an denen Befestigungselemente angeordnet sind. Zwischen den beiden Enden des ersten Bauteils kann ein länglicher Körper angeordnet sein. Der Körper kann als länglicher Querträger ausgebildet sein, auf den weitere Bauteile, insbesondere quer zu dem Querträger, auflegbar sind. Das Befestigungselement kann einstückig mit dem Querträger verbunden sein.

Überdies ist es vorteilhaft, wenn der Querträger an einem Ende mehrere parallel angeordnete Befestigungselemente aufweist. Die Befestigungselemente können nach Art einer Gabel angeordnet sein. Im Bereich zwischen den Befestigungselementen kann eine Aussparung, insbesondere eine Nut, angeordnet sein. In die Aussparung des ersten Bauteils kann eine Nase des zweiten Bauteils eingreifen, die insbesondere als Anschlag ausgebildet ist. Durch einen Anschlag kann eine laterale Bewegung des Querträgers gegenüber dem Seitenelement begrenzt werden.

Ferner kann es konstruktiv vorgesehen sein, dass der Querträger zwischen den Befestigungselementen wannenförmig ausgestaltet ist. Der Querträger kann derart gestaltet sein, dass er am Rand des Körpers zu den Befestigungselementen hin nach oben abknickt, insbesondere nach Art eines Schwanenhalses. Dadurch kann der Querträger zwischen den gegenüberliegenden Seitenelementen eingehangen werden, wobei der Körper des Querträgers in Höhe der oder unterhalb der Auflager der Seitenelemente angeordnet ist.

Um eine modulare Brücke, insbesondere Trogbrücke, anzugeben, die in einfacher Weise aufgebaut werden kann, können neben den vorstehend beschriebenen Ausgestaltungen der Verbindung der Seitenelemente mit den Querträgern auch nachfolgend beschriebene Ausgestaltungen der Verbindung der Auflageelemente mit den Querträgern zur Anwendung kommen:
Bevorzugt sind die Auflageelemente mit den Querträgern durch eine Nut-Feder-Verbindung verbunden. Mit einer Nut-Feder-Verbindung können die Bauteile formschlüssig miteinander verbunden werden.

Weiter bevorzugt weisen die Auflageelemente eine Nut auf und an einem die Bauteile tragenden Querträger ist ein Verbindungselement angeordnet, welches die Feder aufweist. Da das Verbindungselement, welches die beiden Bauteile verbindet, an einem Querträger angeordnet ist, welches die beiden Bauteile trägt, sind keine losen Verbindungselemente erforderlich. Die Bauteile können beim Zusammenbau in das Verbindungselement an dem Querträger gesteckt werden und somit in einfacher Weise miteinander verbunden werden.

Das Verbindungselement ist bevorzugt als fester Bestandteil des Querträgers ausgebildet. Bei einem Verbindungselement, welches einstückig an dem Querträger angeordnet, insbesondere angeformt, ist, sind keine weiteren losen Verriegelungselemente erforderlich, um die beiden Bauteile zu verbinden.

In einer konstruktiven Ausgestaltung der Erfindung liegen die Bauteile auf dem Querträger auf. Die Auflageelemente können insbesondere Teile eines Verkehrswegs bilden, der oberhalb des Querträgers verläuft.

In einer weiteren Ausgestaltung schließen die Auflageelemente bündig aneinander an. Die Auflageelemente können derart bündig verbunden sein, dass sie zumindest teilweise stirnseitig aneinander anliegen. Ferner kann durch die Außenkontur der jeweiligen Bauteile, die dem Querträger abgewandt ist, eine gemeinsame Oberfläche gebildet werden. Die gemeinsame Oberfläche der bündig verbundenen Auflageelemente kann eine Nutzfläche, insbesondere einen ebenen Verkehrsweg bilden.

Die verbundenen Auflageelemente werden gemeinsam von einem weiteren Bauteil - dem Querträger - getragen. Auf vorteilhafte Ausgestaltungen der Erfindung hinsichtlich dieses Trägers soll nachfolgend eingegangen werden:

In einer bevorzugten Ausgestaltung weist das Verbindungselement einen Steg auf, der die Feder mit dem Querträger verbindet. Der Steg kann fest mit der Feder und/oder dem Querträger verbunden sein. Ferner kann der Steg nach Art eines Abstandshalters ausgebildet sein, mittels dem die Feder in einem festen Abstand zur Oberfläche des Trägers fixierbar ist. Die Höhe des Stegs kann an die Materialstärke der Auflageelemente im Bereich der Nut angepasst sein.

In einer weiteren Ausgestaltung weist das Verbindungselement einen T-förmigen Querschnitt auf. Der obere, horizontale Schenkel des T-förmigen Querschnitts kann durch die Feder gebildet werden. Bei den verbundenen Auflageelementen kann der horizontale Schenkel des Verbindungselements formschlüssig mit den Nuten der Bauteile verbunden sein. Der untere, vertikale Schenkel des T-förmigen Querschnitts kann durch den Steg gebildet werden, der die Feder mit dem Querträger verbindet. Im verbunden Zustand kann der vertikale Schenkel im Bereich zwischen den Stirnseiten der Auflageelemente angeordnet sein.

Bevorzugt wird eine Bewegung der Auflageelemente in Richtung der Nut durch am Querträger oder am Verbindungselement angeordnete Seitenanschläge begrenzt. Mittels der Seitenanschläge kann eine laterale Bewegung der Auflageelemente gehemmt werden. Die Seitenanschläge können jeweils an einer Seitenfläche der verbundenen Auflageelemente anliegen, die im Wesentlichen senkrecht zur der verbundenen Stirnseite angeordnet ist.

Bei Seitenanschlägen, die an dem Verbindungselement angeordnet sind, ist es besonders vorteilhaft, wenn die Seitenanschläge endseitig an der Feder angeordnet sind. Die Auflageelemente können im Bereich der Feder miteinander verbunden sein und mittels der am Rande der Feder angeordneten Seitenanschläge im Bereich der Feder gehalten werden. Überdies können die Seitenanschläge einstückig mit der Feder verbunden, insbesondere an dieser angeformt sein.

In einer vorteilhaften Ausgestaltung der Erfindung weist der Querträger eine Ausnehmung auf, in der das Verbindungselement angeordnet ist. Die Ausnehmung kann nach Art einer Aussparung mit einer Auflagefläche zur Auflage der Auflageelemente ausgebildet sein. Die Breite der Ausnehmung kann an die Breite der Auflageelemente angepasst sein. Ferner kann die Ausnehmung dazu geeignet sein, die Auflageelemente entlang ihrer Breite aufzunehmen. Die Auflageelemente können zum Verbinden in die Ausnehmung einlegbar sein. Im Bereich der Ausnehmung können die Auflageelemente in das Verbindungselement gesteckt werden und somit miteinander verbunden werden.

Besonders vorteilhaft ist eine Ausgestaltung, bei der die Ausnehmung derart ausgestaltet ist, dass die Auflageelemente bündig mit dem Querträger abschließen. Die Auflageelemente können in die Ausnehmung eingebracht werden. Durch einen bündigen Abschluss der Auflageelemente mit dem Querträger kann eine einheitliche Oberfläche mit gleicher Höhe gebildet werden. Das Auftreten von Ritzen oder Furchen zwischen den Auflageelementen und dem Querträger kann verhindert werden.

Bei einer weiteren Ausgestaltung der Erfindung entspricht die Tiefe der Ausnehmung der Dicke der Auflageelemente. Die Ausnehmung kann derart an die Bauteile angepasst sein, dass sich bei verbundenen Auflageelementen im Übergangsbereich zwischen den Auflageelementen und dem Querträger eine ebene Oberfläche ergibt. Dadurch kann eine gemeinsame ebene Fläche durch die Auflageelemente und den Querträger gebildet werden, die beispielsweise als Verkehrsweg nutzbar ist.

In einer konstruktiven Ausgestaltung der Erfindung bilden die Seitenwände der Ausnehmung die Seitenanschläge. Bei Seitenwänden einer Ausnehmung, die als Seitenanschlag wirken, müssen keine separaten Seitenanschläge vorgesehen werden, um eine laterale Bewegung der Auflageelemente zu begrenzen. Die Seitenwände können die Auflageelemente berühren. Überdies können die Seitenwände beim Einbringen der Auflageelemente in die Ausnehmung als Führung für die Auflageelemente wirken.

Die Auflageelemente können eine Nut aufweisen, deren Tiefe im Wesentlichen an die halbe Breite der Feder angepasst ist. Bei verbundenen Auflageelementen kann die Feder zur Hälfte in der Nut des ersten Bauteils und zur Hälfte in der Nut des zweiten Bauteils angeordnet sein. Zudem können die verbundenen Auflageelemente an einer Anlagefläche des Querträgers anliegen, die sich über die gesamte Breite des Querträgers erstreckt. Jedes der verbundenen Auflageelemente kann auf einer Hälfte der Anlagefläche an dem Querträger anliegen. Bevorzugt ist der Querträger breiter als die Breite der Feder. Bei einer Anlagefläche, die breiter als die Feder ausgestaltet ist, kann eine erhöhte Stabilität der Verbindung zwischen den Auflageelementen untereinander und/oder zwischen den Auflageelementen und dem Querträger ermöglicht werden. Die Auflageelemente können im verbundenen Zustand mit einem Bereich an dem Querträger anliegen der größer ist als der Bereich, in dem sich die Nut erstreckt.

Vorstehend wurde auf vorteilhafte Ausgestaltungen des Querträgers eingegangen, der hinsichtlich der beiden Auflageelemente zugleich eine tragende als auch eine verbindende Funktion erfüllt. Nachfolgend sollen bevorzugte Ausgestaltungen der Auflageelemente beschrieben werden. In diesem Zusammenhang wird die Seite, an der die Auflageelemente miteinander verbunden werden, als Stirnseite bezeichnet. Die jeweilige Seite der beiden Bauteile, die dem Querträger zugewandt ist, wird als Trägerseite bezeichnet. Bauteile, die an dem Querträger anliegen, sind somit stirnseitig miteinander verbunden und trägerseitig mit dem Querträger verbunden.

Es ist vorteilhaft, wenn an den Auflageelementen im Bereich der Verbindung stirnseitig und/oder trägerseitig ein Kupplungselement angeordnet ist, welches die Nut aufweist oder bildet. Das Kupplungselement kann einstückig mit dem Auflageelement verbunden sein. An der Stirnseite der Auflageelemente kann das Kupplungselement als Verlängerung des Auflageelements ausgebildet sein. Bei einem trägerseitig an dem Auflageelement angeordneten Kupplungselement, kann das Kupplungselement nach Art eines Aufsatzes über die Oberfläche des Auflageelements hervorstehen.

Bevorzugt ist die Tiefe der Nut bezüglich einer Oberseite des Auflageelements verschieden von der Tiefe der Nut bezüglich einer der Oberseite gegenüberliegenden Unterseite des Auflageelements. Die Unterseite des verbundenen Auflageelements kann dem Querträger zugewandt sein und insbesondere auf dem Querträger aufliegen. Durch eine Nut mit unterschiedlich langen Materialvorsprüngen kann an der Oberseite des Auflageelements eine bündige Verbindung der Auflageelemente ermöglicht werden, während an der Unterseite des Auflageelements im Bereich unterhalb der Nut ein Freiraum für den Steg vorgehalten werden kann.

Bei einem Querträger, der eine Ausnehmung aufweist liegt das Kupplungselement bevorzugt in der Ausnehmung. In der verbundenen Stellung können die Auflageelemente stirnseitig aneinander anliegen, während die Kupplungselemente der Auflageelemente in der Ausnehmung des Trägers miteinander verbunden sind.

In einer weiteren Ausgestaltung sind an den Auflageelementen mehrere Kupplungselemente parallel angeordnet. Die Kupplungselemente können über die Stirnseite der Auflageelemente verteilt sein. Ferner können zwischen den parallelen Kupplungselementen Führungselemente vorgesehen sein, die eine Führung der Auflageelemente gegeneinander bewirken.

In einer alternativen Ausgestaltung erstreckt sich die Nut über die gesamte Breite der Auflageelemente. Eine derartige Nut kann über die gesamte Breite des Auflageelements in Eingriff mit der Feder stehen. Dadurch kann eine hohe Festigkeit der Verbindung gegenüber dem Verkippen der Auflageelemente gegeneinander ermöglicht werden.

Auflageelemente, die mittels einer Nut-Feder-Verbindung miteinander verbunden werden, können - wie oben beschrieben - verbindungsseitig eine Nut aufweisen. Das erforderliche Verbindungselement weist in diesem Fall eine Feder auf, die in die Nuten der Auflageelemente eingesteckt werden kann. Ohne das Prinzip der Nut-Feder-Verbindung zu verändern, kann an den Verbindungsseiten der Auflageelemente im Gegensatz zu den vorstehenden Ausführungen jeweils eine Feder angeordnet sein. In diesem Fall ist ein Verbindungselement erforderlich, welches eine Nut aufweist. In einer konstruktiven Ausgestaltung weisen die Auflageelemente somit eine Feder auf und an einem die Bauteile tragenden Querträger ist ein Verbindungselement angeordnet, welches die Nut aufweist. Da das Verbindungselement, welches die beiden Auflageelemente verbindet, an einem Querträger angeordnet ist, welches die beiden Auflageelemente trägt, sind keine losen Verbindungselemente erforderlich. Die Auflageelemente können beim Zusammenbau in das Verbindungselement an dem Querträger gesteckt werden und somit in einfacher Weise miteinander verbunden werden.

Bei einem Verfahren zum Aufbau einer modularen Brücke können die Seitenelemente über Querträger miteinander verbunden werden und Auflageelemente zur Bildung eines Verkehrsweges auf den Querträgern angeordnet werden.

Dadurch, dass Auflageelemente zur Bildung eines Verkehrsweges auf den Querträgern angeordnet werden, können die Querträger derart ausgebildet werden, dass sie ein verringertes Gewicht aufweisen. Die modulare Brücke kann aufgrund des verringerten Gewichts in einfacher Weise aufgebaut werden.

Bevorzugt ist ein Verfahren, bei dem der Aufbau segmentweise erfolgt, wobei an die gegenüberliegenden Seitenelemente eines bereits aufgebauten Segments jeweils ein weiteres Seitenelement in Längsrichtung angeschlossen wird, wobei die angeschlossenen Seitenelemente in Querrichtung über einen Querträger miteinander verbunden werden und wobei mindestens ein Auflageelement auf dem Querträger angeordnet wird. Bei einem segmentweisen Aufbau der Brücke können Segmente der Brücke vorgefertigt werden und an die bereits aufgebauten Segmente der Brücke angefügt werden.

Weiter bevorzugt ist ein Verfahren, bei dem das Auflageelement mit einem Endabschnitt auf dem Querträger des bereits aufgebauten Segments angeordnet wird und mit dem gegenüberliegenden Endabschnitt auf dem Querträger des aufzubauenden Segments angeordnet wird.

Ferner ist ein Verfahren vorteilhaft, bei dem an dem Querträger ein Befestigungselement angeordnet ist, das auf eine an dem Seitenelement angeordnete Auflage aufgelegt wird, wobei das Seitenelement aus einer Offenstellung, in der das Befestigungselement auf die Auflage auflegbar ist, in eine Verriegelungsstellung verschwenkt wird, in der ein am Seitenelement angeordnetes Verriegelungselement das Befestigungselement verriegelt. Der Querträger kann in der Offenstellung des Seitenelements mit dem Seitenelement verbunden werden und durch Verschwenken des Seitenelements mit diesem verriegelt werden. In der Verriegelungsstellung ist der Querträger mit dem Seitenelement verriegelt. Dadurch, dass das Seitenelement in die Verriegelungsstellung verschwenkbar ist, sind keine losen Teile zum Verriegeln der Bauteile erforderlich.

Bei einem Baukasten zur Bildung einer modularen Brücke, insbesondere Trogbrücke, kann dieser Querträger zur Verbindung der Seitenelemente in Querrichtung aufweisen und Auflageelemente aufweisen, die zur Bildung eines Verkehrsweges auf den Querträgern anordbar sind.

Dadurch, dass der Baukasten Auflageelemente zur Bildung eines Verkehrsweges auf den Querträgern aufweist, können die Querträger derart ausgebildet werden, dass sie ein verringertes Gewicht aufweisen. Die modulare Brücke kann aufgrund des verringerten Gewichts in einfacher Weise aufgebaut werden.

Überdies können die in Verbindung mit der modularen Brücke beschriebenen Ausgestaltungen auch bei dem Baukasten Anwendung finden.

Weitere Vorteile der Erfindung werden nachfolgend anhand der in den Figuren dargestellten Ausführungsbeispiele erläutert. Darin zeigen:
- Fig. 1: eine perspektivische Darstellung einer modularen Brücke;
- Fig. 2: eine Vorderansicht der Brücke aus Fig. 1;
- Fig. 3: eine Seitenansicht der Brücke aus Fig. 1;
- Fig. 4: eine Draufsicht der Brücke aus Fig. 1;
- Fig. 5: die Brücke aus Fig. 1 in einer Explosionszeichnung;

## Patentansprüche

1. Modulare Brücke mit Seitenelementen (2,3), die in Längsrichtung miteinander verbunden sind, und mit Querträgern (1), die die Seitenelemente (2,3) in Querrichtung verbinden, und Auflageelementen (20), die zur Bildung eines Verkehrsweges auf den Querträgern (1) angeordnet sind,
**dadurch gekennzeichnet,**
**dass** die Querträger (1) mit den Seitenelementen (2, 3) im Bereich des Mittelpunkts der Seitenelemente (2, 3) bezogen auf die Längsrichtung verbunden sind,
**dass** zwei in Querrichtung gegenüberliegende Seitenelemente (2, 3) über genau einen Querträger (1) miteinander verbunden sind,
**dass** auf einem Querträger (1) in Längsrichtung zwei Auflageelemente (20) aneinander angrenzend aufliegen und
**dass** aneinander angeschlossene Segmente (53) der Brücke aus zwei Seitenelementen (2, 3), einem Querträger (1) und mindestens einem Auflageelement (20), insbesondere zwei Auflageelementen (20), bestehen.

2. Brücke nach Anspruch 1, **dadurch gekennzeichnet, dass** die Seitenelemente (2, 3) und die Querträger (1) zusammenwirkende, insbesondere ineinandergreifende, fest angeordnete Verbindungsmittel (6, 7) zur Verbindung der Querträger (1) mit den Seitenelementen (2, 3) aufweisen.

3. Brücke nach einem der vorhergehenden Ansprüche, **dadurch gekennzeichnet, dass** die Querträgern (1) und die Auflageelementen (20) zusammenwirkende, insbesondere ineinandergreifende, fest angeordnete Verbindungsmittel (23, 25) zur Verbindung der Auflageelemente (20) mit den Querträgern (1) aufweisen.

4. Brücke nach einem der vorhergehenden Ansprüche, **dadurch gekennzeichnet, dass** die Verbindung der Seitenelemente (2, 3) in Längsrichtung über Steckverbindungen (13) erfolgt und die Seitenelemente (2, 3) zusammenwirkende, ineinandergreifende, fest angeordnete Verbindungsmittel (14, 15) zur Verbindung der Seitenelemente (2, 3) in Längsrichtung aufweisen.

5. Brücke nach einem der Ansprüche 2 bis 4, **dadurch gekennzeichnet, dass** die Verbindungsmittel (6, 7, 14, 15, 23, 25) feste Bestandteile der Querträger (1) und/oder der Seitenelemente (2, 3) und/oder der Auflageelemente (20) sind.

6. Brücke nach einem der Ansprüche 2 bis 5, **dadurch gekennzeichnet, dass** die Verbindungsmittel (6, 7, 14, 15, 23, 25) nicht lösbar und/oder einstückig mit den Querträgern (1) und/oder den Seitenelementen (2, 3) und/oder den Auflageelementen (20) verbunden sind.

7. Brücke nach einem der vorhergehenden Ansprüche, **dadurch gekennzeichnet, dass** die in Längsrichtung aneinandergereihten Seitenelemente (2, 3), insbesondere mit den im Bereich der Enden der Brücke (5) angeordneten Seitenelementen (2, 3), identisch sind.

8. Brücke nach einem der vorhergehenden Ansprüche, **dadurch gekennzeichnet, dass** in Längsrichtung an den Enden der Brücke Querträger (1) angeordnet sind, die als Rampenelemente (21) ausgestaltet sind.

9. Brücke nach einem der vorhergehenden Ansprüche, **dadurch gekennzeichnet, dass** die Seitenelemente (2, 3) um eine in Längsrichtung verlaufende, horizontale Achse (S) schwenkbar sind.

10. Brücke nach einem der vorhergehenden Ansprüche, **dadurch gekennzeichnet, dass** die Steckverbindungen (13) jeweils einen Zapfen (14) und eine Hülse (13) aufweisen, die konzentrisch zur Schwenkachse (S) angeordnet sind.

11. Brücke nach einem der vorhergehenden Ansprüche, **dadurch gekennzeichnet, dass** die Steckverbindung (13) das Schwenklager für das Seitenelement (2, 3) bilden.

12. Brücke nach einem der vorhergehenden Ansprüche, **dadurch gekennzeichnet, dass** an den Seitenelementen (2, 3), insbesondere stirnseitig, Mittel zur Verriegelung der Schwenkbewegung, insbesondere eine Bolzensicherung (17) angeordnet sind, die mit dem benachbarten Seitenelement (2, 3) zusammenwirken.

13. Brücke nach einem der vorhergehenden Ansprüche, **dadurch gekennzeichnet, dass** auf den Querträgern (1) zwei parallele Auflageelemente (20) nebeneinander angeordnet sind.

14. Brücke nach einem der vorhergehenden Ansprüche, **dadurch gekennzeichnet, dass** die Querträger (1) ein Befestigungselement (6, 6') aufweisen, das auf einem am Seitenelement (2, 3) angeordneten Auflager (7, 7') aufliegt, wobei das Seitenelement (2, 3) aus einer Offenstellung, in der das Befestigungselement (6, 6') auf das Auflager (7, 7') auflegbar ist, in eine Verriegelungsstellung verschwenkbar ist, in der ein am Seitenelement (2, 3) angeordnetes Verriegelungselement (8, 8') das Befestigungselement (6, 6') verriegelt.

15. Brücke nach einem der vorhergehenden Ansprüche, **dadurch gekennzeichnet, dass** die Auflageelemente (20) mit den Querträgern (1) durch eine Nut-Feder-Verbindung (45) verbunden sind.

## Claims

1. Modular bridge having side elements (2, 3), which are connected to one another in the longitudinal direction, and having crossmembers (1), which connect the side elements (2, 3) in the transverse direction, and bearing elements (20), which are arranged on the crossmembers (1) to form a roadway,
**characterized**
**in that** the crossmembers (1) are connected to the side elements (2, 3) in the region of the centre point of the side elements (2, 3), as seen in relation to the longitudinal direction,
**in that** two opposite side elements (2, 3), as seen in the transverse direction, are connected to one another via precisely one crossmember (1),
**in that** two bearing elements (20) rest adjacently to one another on a crossmember (1) in the longitudinal direction, and
**in that** interconnected segments (53) of the bridge comprise two side elements (2, 3), a crossmember (1) and at least one bearing element (20), in particular two bearing elements (20).

2. Bridge according to Claim 1, **characterized in that** the side elements (2, 3) and the crossmembers (1) have interacting, in particular interengaging, fixedly arranged connecting means (6, 7) for connecting the crossmembers (1) to the side elements (2, 3).

3. Bridge according to either of the preceding claims, **characterized in that** the crossmembers (1) and the bearing elements (20) have interacting, in particular interengaging, fixedly arranged connecting means (23, 25) for connecting the bearing elements (20) to the crossmembers (1).

4. Bridge according to one of the preceding claims, **characterized in that** the side elements (2, 3) are connected in the longitudinal direction via plug-in connections (13), and the side elements (2, 3) have interacting, interengaging, fixedly arranged connecting means (14, 15) for connecting the side elements (2, 3) in the longitudinal direction.

5. Bridge according to one of Claims 2 to 4, **characterized in that** the connecting means (6, 7, 14, 15, 23, 25) are fixed constituent parts of the crossmembers (1) and/or of the side elements (2, 3) and/or of the bearing elements (20).

6. Bridge according to one of Claims 2 to 5, **characterized in that** the connecting means (6, 7, 14, 15, 23, 25) are connected in a non-releasable manner and/or in one piece with the crossmembers (1) and/or the side elements (2, 3) and/or the bearing elements (20).

7. Bridge according to one of the preceding claims, **characterized in that** the side elements (2, 3) lined up in a row one beside the other in the longitudinal direction are identical in particular to the side elements (2, 3) arranged in the region of the ends of the bridge (5).

8. Bridge according to one of the preceding claims, **characterized in that** crossmembers (1) configured in the form of ramp elements (21) are arranged at the ends of the bridge, as seen in the longitudinal direction.

9. Bridge according to one of the preceding claims, **characterized in that** the side elements (2, 3) can be pivoted about a horizontal axis (S) running in the longitudinal direction.

10. Bridge according to one of the preceding claims, **characterized in that** the plug-in connections (13) each have a stub (14) and a sleeve (13), which are arranged concentrically in relation to the pivot axis (S).

11. Bridge according to one of the preceding claims, **characterized in that** the plug-in connection (13) form the pivot bearing for the side element (2, 3).

12. Bridge according to one of the preceding claims, **characterized in that** the side elements (2, 3) have arranged on them, in particular on the end side, means for locking the pivoting movement, in particular a bolt-type securing means (17), said means interacting with the adjacent side element (2, 3).

13. Bridge according to one of the preceding claims, **characterized in that** two parallel bearing elements (20) are arranged one beside the other on the crossmembers (1).

14. Bridge according to one of the preceding claims, **characterized in that** the crossmembers (1) have a fastening element (6, 6'), which rests on a support (7, 7') arranged on the side element (2, 3), wherein the side element (2, 3) can be pivoted from an open position, in which the fastening element (6, 6') can be positioned on the support (7, 7'), into a locking position, in which a locking element (8, 8') arranged on the side element (2, 3) locks the fastening element (6, 6').

15. Bridge according to one of the preceding claims, **characterized in that** the bearing elements (20) are connected to the crossmembers (1) by a groove/tongue connection (45).

## Revendications

1. Pont modulaire avec des éléments latéraux (2, 3) reliés entre eux dans la direction longitudinale et avec des supports transversaux (1) reliant les éléments latéraux (2, 3) dans la direction transversale et des éléments d'appui (20) disposés sur les supports transversaux (1) pour former une voie de communication,
**caractérisé en ce que**,
les supports transversaux (1) sont reliés aux éléments latéraux (2, 3) dans la région du point central des éléments latéraux (2, 3) par rapport à la direction longitudinale,
deux éléments latéraux (2, 3) opposés dans la direction transversale sont reliés entre eux via précisément un support transversal (1),
deux éléments d'appui (20) reposent l'un contre l'autre sur un support transversal (1) dans la direction longitudinale, et
les segments (53) raccordés les uns aux autres du pont se composent de deux éléments latéraux (2, 3), d'un support transversal (1) et d'au moins un élément d'appui (20), notamment de deux éléments d'appui (20).

2. Pont selon la revendication 1, **caractérisé en ce que** les éléments latéraux (2, 3) et les supports transversaux (1) comportent des moyens de liaison (6, 7) disposés fixement et interagissant, notamment s'engrenant les uns dans les autres, pour relier les supports transversaux (1) aux éléments latéraux (2, 3).

3. Pont selon l'une quelconque des revendications précédentes, **caractérisé en ce que** les supports transversaux (1) et les éléments d'appui (20) comportent des moyens de liaison (23, 25) disposés fixement et interagissant, notamment s'engrenant les uns dans les autres, pour relier les éléments d'appui (20) aux supports transversaux (1).

4. Pont selon l'une quelconque des revendications précédentes, **caractérisé en ce que** la liaison des éléments latéraux (2, 3) dans la direction longitudinale se produit via des liaisons par enfichage (13) et que les éléments latéraux (2, 3) comportent des moyens de liaison (14, 15) disposés fixement et interagissant, s'engrenant les uns dans les autres, pour relier les éléments latéraux (2, 3) dans la direction longitudinale.

5. Pont selon l'une quelconque des revendications 2 à 4, **caractérisé en ce que** les moyens de liaison (6, 7, 14, 15, 23, 25) sont des composants fixes des supports transversaux (1) et/ou des éléments latéraux (2, 3) et/ou des éléments d'appui (20).

6. Pont selon l'une quelconque des revendications 2 à 5, **caractérisé en ce que** les moyens de liaison (6, 7, 14, 15, 23, 25) sont reliés de façon non amovible et/ou d'un seul tenant avec les supports transversaux (1) et/ou les éléments latéraux (2, 3) et/ou les éléments d'appui (20).

7. Pont selon l'une quelconque des revendications précédentes, **caractérisé en ce que** les éléments latéraux (2, 3) alignés dans la direction longitudinale sont identiques, notamment avec les éléments latéraux (2, 3) disposés dans la région des extrémités du pont (5).

8. Pont selon l'une quelconque des revendications précédentes, **caractérisé en ce que** des supports transversaux (1) sont disposés dans la direction longitudinale au niveau des extrémités du pont, ces supports étant configurés sous la forme d'éléments de rampe (21).

9. Pont selon l'une quelconque des revendications précédentes, **caractérisé en ce que** les éléments latéraux (2, 3) peuvent pivoter autour d'un axe horizontal (S) s'étendant dans la direction longitudinale.

10. Pont selon l'une quelconque des revendications précédentes, **caractérisé en ce que** les liaisons par enfichage (13) comportent respectivement un tenon (14) et une douille (13) disposés concentriquement par rapport à l'axe de pivotement (S).

11. Pont selon l'une quelconque des revendications précédentes, **caractérisé en ce que** la liaison par enfichage (13) forment le palier pivotant de l'élément latéral (2, 3).

12. Pont selon l'une quelconque des revendications précédentes, **caractérisé en ce que** des moyens de verrouillage du mouvement de pivotement, notamment une sécurité par boulon (17), sont disposés au niveau des éléments latéraux (2, 3), notamment sur le côté avant, ces moyens interagissant avec l'élément latéral (2, 3) connexe.

13. Pont selon l'une quelconque des revendications précédentes, **caractérisé en ce que** deux éléments d'appui (20) parallèles sont disposés côte à côte sur les supports transversaux (1).

14. Pont selon l'une quelconque des revendications précédentes, **caractérisé en ce que** les supports transversaux (1) comportent un élément de fixation (6, 6') reposant sur un support (7, 7') disposé au niveau de l'élément latéral (2, 3), l'élément latéral (2, 3) pouvant pivoter d'une position ouverte dans laquelle l'élément de fixation (6, 6') repose sur le support (7, 7') jusque dans une position de verrouillage dans laquelle un élément de verrouillage (8, 8') disposé au niveau de l'élément latéral (2, 3) verrouille l'élément de fixation (6, 6').

15. Pont selon l'une quelconque des revendications précédentes, **caractérisé en ce que** les éléments d'appui (20) sont reliés aux supports transversaux (1) par une liaison rainure-ressort (45).
